# EUROPÄISCHE PATENTSCHRIFT

(11) **EP 4 013 265 B1**
(45) Veröffentlichungstag und Bekanntmachung des Hinweises auf die Patenterteilung: **19.06.2024**
(21) Anmeldenummer: 20749814.8
(22) Anmeldetag: 13.07.2020
(51) Int. Cl.: A46B 3/16, A46B 3/18, A46B 9/04

(54) **BÜRSTE MIT MITTELS KLAMMERN BEFESTIGTEN BORSTENBÜSCHEL SOWIE DRAHT ZUR HERSTELLUNG DERARTIGER KLAMMERN**
BRUSH HAVING A BRISTLE BUNCH FASTENED BY MEANS OF CLAMPS, AND WIRE FOR PRODUCING SUCH CLAMPS
BROSSE DOTÉE D'UNE TOUFFE DE POILS FIXÉE AU MOYEN DE PINCES, ET FIL PERMETTANT LA PRODUCTION DE TELLES PINCES

(30) Priorität: 12.08.2019 DE 102019121693
(43) Veröffentlichungstag der Anmeldung: 22.06.2022
(73) Patentinhaber: Berkenhoff GmbH, 35452 Heuchelheim (DE)
(72) Erfinder: NOETHE, Tobias, 35745 Herborn (DE); SCHROEDER, Waldemar, 35394 Giessen (DE)
(74) Vertreter: advotec.
(86) Internationale Anmeldenummer: PCT/EP2020/069771
(87) Internationale Veröffentlichungsnummer: WO 2021/028139

(56) Entgegenhaltungen:
- WO-A1-97/46136
- WO-A1-98/00048
- WO-A1-98/05238
- JP-A- 2001 309 818

## Beschreibung

Die vorliegende Erfindung betrifft eine Bürste mit einem Träger aus einem plastisch verformbaren Kunststoffmaterial zur Anordnung von Borstenbüscheln, wobei der Träger eine Mehrzahl von Büschellöchern aufweist, die jeweils zur Aufnahme eines Borstenbüschels dienen, wobei die Borstenbüschel jeweils mittels einer Klammer in einem Büschelloch befestigt sind, wobei die Klammern zur Ausbildung von an beiden Längsenden ausgebildeten Klammerüberständen eine Länge aufweisen, die größer ist als der Durchmesser des Büschellochs, und die Klammern auf zumindest einer im Wesentlichen parallel zu einer Büschellochachse angeordnete Längsseite zumindest im Bereich der Überstände mit Strukturelementen versehen sind, die in Längsrichtung der Klammer diskontinuierlich ausgebildet sind, wobei zur Befestigung der Borstenbüschel die mit den Strukturelementen versehenen Klammerüberstände zur Einbettung in das Kunststoffmaterial des Trägers eingepresst sind. Weiterhin betrifft die Erfindung einen Draht zur Ausbildung von Klammern für eine derartige Bürste.

Bürsten sind in vielfältigen Ausführungsformen und für die unterschiedlichsten Einsatzzwecke bekannt. Unabhängig von der Ausführungsform und vom Einsatzzweck weisen Bürsten zur Anordnung von Borstenbüscheln Büschellöcher auf, in denen die Borstenbüschel fixiert sind. Dabei ist es insbesondere von Zahnbürsten bekannt, die Borstenbüschel in Büschellöchern anzuordnen, die in einem aus einem plastisch verformbaren Kunststoffmaterial gefertigten Träger ausgebildet sind. Die Befestigung der Borstenbüschel erfolgt in den Büschellöchern mittels einer Drahtklammer, die zur Ausbildung von Klammerüberständen gegenüber dem Durchmesser des Büschellochs eine Überlänge aufweist und mit den an ihren Längsenden ausgebildeten Klammerüberständen in das Material des Trägers eingepresst sind, sodass die Borstenbüschel mittels der sich durch das Bürstenloch erstreckenden Klammer kraft-und formschlüssig im Träger fixiert sind.

Zur Verankerung der Klammerüberstände in dem Material des Trägers ist es bekannt, einander gegenüberliegende Seitenflächen der aus einem Metalldraht gefertigten Klammer mit Strukturelementen zu versehen, derart, dass bei einem Einpressen der Klammerüberstände in das Material aufgrund der Materialverdrängung verbunden mit einem durch die Materialverdrängung bewirkten Fließen des Materials eine Verankerung zwischen den auf den Klammerüberständen ausgebildeten Strukturelementen und dem Material des Trägers erfolgt. Dabei bewirkt die Verankerung eine verbesserte Fixierung der Borstenbüschel im Träger, was sich in einer Erhöhung der Auszugskräfte bemerkbar macht, die notwendig sind, um die Verbindung zwischen der Klammer und dem Material des Trägers mittels einer entgegen der Einpressrichtung erfolgenden Auszugsbewegung zu trennen.

Eine erste Entwicklung, die die vorstehend erörterte Erhöhung der Auszugkräfte ermöglicht, ist bereits in der WO 97/46136 A1 beschrieben, in der zur Herstellung der Klammern ein Draht beschrieben wird, der auf zwei einander gegenüberliegenden Längsseiten mit mehreren zueinander parallelen und sich kontinuierlich in Längsrichtung des Drahts erstreckenden Nuten versehen ist. Eine ähnliche Lösung lehrt auch die JP 2001 309818 A.

Ausgehend von dem mit der WO 97/46136 A1 gegebenen Stand der Technik konnte bereits eine Erhöhung der Auszugskraft erreicht werden durch eine Ausbildung von diskontinuierlich auf den Längsseiten der Klammer ausgebildeten Strukturelementen, die, wie in der WO 98/05238 ein Diamantmuster auf der Längsseite ausbilden, wobei die entsprechend scharfkantig ausgebildeten Strukturelemente durch einen einander kreuzenden Verlauf diagonaler Oberflächennuten erzeugt sind. Abgesehen davon, dass die Ausbildung der bekannten diamantartigen Struktur eine entsprechend aufwendige Oberflächenbearbeitung der Längsseiten der Klammern voraussetzt, hat es sich als nachteilig herausgestellt, dass sich die bekannte Oberflächenstruktur mit den sich aufgrund der einander kreuzenden Anordnung der diagonalen Nutverläufe ergebenden kristallartig ausgebildeten Materialvorsprüngen der Klammern bis in die Längsränder der Klammer erstrecken, sodass insbesondere die beim Einpressvorgang der Klammern auf das Trägermaterial auftreffende Klammerkante keine kontinuierlich ausgebildete Dicke, sondern durch die Materialvorsprünge ausgebildete Verdickungen aufweist, die zu einer Erhöhung der Einpresskräfte führen. Aufgrund der erhöhten Einpresskräfte ist eine entsprechend knicksichere Dimensionierung und somit ein erhöhter Materialeinsatz für die Klammer erforderlich, um zu verhindern, dass es beim Einpressvorgang zu einem Ausknicken und damit zu einem Bauteilversagen kommt. Sowohl die erhöhten Einpresskräfte als auch der erhöhte Materialeinsatz führen zu einer Erhöhung der Herstellungskosten.

Der vorliegenden Erfindung liegt die Aufgabe zugrunde, eine Bürste der eingangs genannten Art vorzuschlagen, die eine kostengünstigere Herstellung ermöglicht.

Zur Lösung dieser Aufgabe weist die erfindungsgemäße Bürste die Merkmale des Anspruchs 1 auf.

Bei der erfindungsgemäßen Bürste sind die Strukturelemente mit Abstand zu den Längsrändern der Klammer angeordnet, sodass die Ausbildung einer kontinuierlichen Schneidkante an den Längsrändern der Klammer möglich wird, die den Einpressvorgang zur Einbettung der Klammerüberstände in das Material des Trägers erleichtert, sodass geringere Einpresskräfte bei der Herstellung der Bürste erforderlich sind. Hierdurch wird insbesondere der zur Herstellung der Bürste erforderliche Energieaufwand und somit der Fertigungskostenanteil in der Bürstenherstellung reduziert. Darüber hinaus ermöglicht die Reduktion der Einpresskräfte eine entsprechend reduzierte Dimensionierung der Klammern, sodass die Herstellungskosten der Bürste auch durch den verringerten Materialeinsatz reduziert werden können.

Die vorteilhafte Wirkung der Erfindung tritt auch dann noch ein, wenn vereinzelt Strukturelemente keinen Randabstand aufweisen, soweit die überwiegende Anzahl der Strukturelemente mit Abstand zu den Längsrändern der Klammer angeordnet sind.

Bei der erfindungsgemäßen Bürste sind die Strukturelemente sowohl als Erhöhung oder Vertiefung gegenüber einer ebenen Grundfläche der Längsseite ausgebildet. Insbesondere dann, wenn die Strukturelemente erfindungsgemäß gegenüber einer ebenen Grundfläche der Längsseite sowohl eine Vertiefung als auch eine Erhöhung aufweisen, lässt sich gegenüber einer Ausgestaltung der Strukturelemente, die in ihrer Gesamtheit als Erhöhung oder Vertiefung gegenüber einer ebenen Grundfläche ausgebildet sind, eine Erhöhung der Auszugskraft erreichen. Diese Erhöhung der Auszugskraft kann auch insbesondere dann erreicht werden, wenn sich die Strukturelemente bis in die Längsränder der Klammer erstrecken, sodass bereits auch unabhängig davon, ob die Strukturelemente mit Abstand zu den Längsrändern der Klammer angeordnet sind, die vorteilhafte Wirkung einer Erhöhung der Auszugskräfte erreichbar ist.

Erfindungsgemäß umgibt die Vertiefung zumindest teilweise die Erhöhung, sodass durch die im Idealfall konzentrische Anordnung der Vertiefung und der Erhöhung ein und desselben Strukturelements eine besonders wirksame Verankerung geschaffen ist, wobei durch die Erhöhung gegenüber der Vertiefung ein Materialvorsprung geschaffen wird, der nur zu einem Teil, nämlich den Überstand der Erhöhung über die ebene Grundfläche zu einer Erhöhung der sich auf die Höhe der Einpresskraft auswirkende Dicke der Klammer auswirkt.

Besonders wirksam wird dieser vorteilhafte Effekt, wenn die Erhöhung grabenartig von der Vertiefung umgeben ist.

Vorzugsweise weisen die an der Klammer ausgebildeten Klammerüberstände jeweils eine Strukturelementmatrix mit zumindest zwei in einer Matrixspalte angeordneten Strukturelemente auf, sodass sichergestellt ist, dass die vorteilhafte Wirkung von diskontinuierlich ausgebildeten Strukturelementen mehrfach in den Klammerüberständen erzielbar ist. Wenn der Abstand zwischen zwei in der Matrixspalte angeordneten Strukturelementen derart bemessen ist, dass ein in einer benachbarten Matrixspalte angeordnetes Strukturelement zumindest teilweise in einen durch den Abstand gebildeten Zwischenraum hineinragt, wird eine besonders effektive Anordnung der Strukturelemente ermöglicht. Vorzugsweise ist die Längsseite der Klammer im Bereich der Klammerüberstände zu mehr als 50 % von den Strukturelementen überdeckt. Eine hinsichtlich der Verankerungswirkung bzw. der Höhe der Auszugskraft besonders gut reproduzierbare Ausgestaltung der Bürste wird möglich, wenn die Strukturelemente übereinstimmend ausgebildet sind.

Der erfindungsgemäße Draht, der eine kostengünstigere Herstellung der Bürste ermöglicht, weist die Merkmale des Anspruchs 8 auf.

Erfindungsgemäß sind die Strukturelemente mit Abstand zu den Längsrändern angeordnet.

Die Strukturelemente sind als Erhöhung oder Vertiefung gegenüber einer ebenen Grundfläche der Längsseite ausgebildet.

Erfindungsgemäß sind die Strukturelemente auf der ebenen Grundfläche der Längsseite angeordnet und weisen sowohl eine Vertiefung als auch eine Erhöhung gegenüber der Grundfläche auf, , wobei die hierdurch erzielte vorteilhafte Wirkung einer wechselseitigen Verankerung einer derart ausgebildeten, in das Material des Trägers einer Bürste eingebetteten und aus dem erfindungsgemäßen Draht durch Ablängung hergestellten Klammer auch unabhängig davon erreichbar ist, ob die Strukturelemente mit Abstand zu den Längsrändern der Klammer angeordnet sind.

Erfindungsgemäß umgibt die Vertiefung zumindest teilweise die Erhöhung.

Ganz besonders bevorzugt ist es, wenn die Erhöhung grabenartig von der Vertiefung umgeben ist.

Vorzugsweise sind die Strukturelemente in einer Strukturmatrix angeordnet, wobei der Abstand zwischen zwei in einer Matrixspalte angeordneten Strukturelementen derart bemessen ist, dass ein in einer benachbarten Matrixspalte angeordnetes Strukturelement zumindest teilweise in einen durch den Abstand gebildeten Zwischenraum hineinragt, sodass eine besonders hohe Dichte der Strukturelemente ermöglicht wird. Vorzugsweise sind die Strukturelemente übereinstimmend ausgebildet, wobei es besonders bevorzugt ist, wenn die Strukturelemente über die gesamte Längsseite verteilt angeordnet sind, sodass zur Ausbildung von

Klammern für die Befestigung von Borstenbüscheln und Träger einer Bürste durch Ablängung von Teilstücken aus dem Draht an beliebiger Stelle des Drahts erfolgen kann.

Besonders bevorzugt ist es, wenn die Strukturelemente in Matrixspalten und Matrixreihen der Strukturmatrix gleichmäßig beabstandet angeordnet sind.

Weiterhin ist es besonders bevorzugt, wenn die Längsseite des Drahts zu mehr als 50 % von den Strukturelementen überdeckt ist.

Nachfolgend wird die Erfindung anhand der in der Zeichnung dargestellten bevorzugten Ausführungsformen näher erläutert.

Es zeigen:
- **Fig. 1:**: Eine Zahnbürste in isometrischer Darstellung;
- **Fig. 2:**: eine vergrößerte Darstellung eines Bürstenkopfs der in **Fig. 1** dargestellten Zahnbürste in Draufsicht;
- **Fig. 3:**: ein in einem Büschelloch des in **Fig. 2** dargestellten Bürstenkopfs befestigtes Borstenbüschel in vergrößerter Darstellung und Schnittdarstellung gemäß Schnittlinenverlauf III-III in **Fig. 2****;**
- **Fig. 4:**: ein in ein Büschelloch des in **Fig. 2** dargestellten Bürstenkopfs eingesetztes Borstenbüschel in vergrößerter Darstellung und Schnittdarstellung gemäß Schnittlinenverlauf IV-IV in **Fig. 2****;**
- **Fig. 5:**: eine Klammer zur Befestigung des in den **Fig. 3** und **4** dargestellten Borstenbüschels in isometrischer Darstellung;
- **Fig. 6:**: die in **Fig. 5** dargestellte Klammer in Draufsicht;
- **Fig. 7:**: die in **Fig. 6** dargestellte Klammer in Querschnittdarstellung gemäß Schnittlinienverlauf VII-VII in **Fig. 6****;**
- **Fig. 8:**: einen an der in **Fig. 3** dargestellten Klammer ausgebildeten Klammerüberstand in Querschnittdarstellung gemäß Schnittlinienverlauf VIII-VIII in **Fig. 3****;**
- **Fig. 9:**: einen Klammerdraht zur Herstellung der in den **Fig. 2 bis 8** dargestellten Klammer;
- **Fig. 10:**: eine Klammer in einer weiteren Ausführungsform und in Draufsicht;
- **Fig. 11:**: die in **Fig. 10** dargestellte Klammer in Querschnittdarstellung gemäß Schnittlinienverlauf XI-XI in **Fig. 10****.**

**Fig. 1** zeigt eine Zahnbürste 10, die an einem Ende eines Zahnbürstenkörpers gegenüberliegend einem Griffstück 11 als Träger 12 für eine Vielzahl von Borstenbüscheln 13 einen Bürstenkopf aufweist. Zumindest der als Träger 12 ausgebildete Bürstenkopf ist aus einem plastisch verformbaren Kunststoffmaterial hergestellt und weist, wie insbesondere in **Fig. 2** dargestellt ist, eine der Anzahl der Borstenbüschel 12 entsprechende Anzahl von Büschellöchern 14 auf, in die, wie insbesondere die **Fig. 3** und **4** zeigen, die Borstenbüschel 13, die jeweils aus einer Vielzahl von im Wesentlichen parallel ausgerichteten Borsten oder Filamenten bestehen, eingesetzt und befestigt sind.

Zur Befestigung eines Borstenbüschels 13 in einem Büschelloch 14 dient eine von einem abgelängten Teilstück eines in **Fig. 9** dargestellten Drahtes 15 ausgebildete Klammer 16, die, wie in **Fig. 9** mittels der dargestellte Trennlinie 17 angedeutet ist, von dem Draht 15 abgetrennt wird.

Wie aus einer Zusammenschau der **Fig. 3** und **4** nachvollziehbar hervorgeht, erfolgt die Befestigung des Borstenbüschels 13 im Büschelloch 14 derart, dass das ursprünglich als geradliniger Borstenstrang ausgebildete Borstenbüschel 13 derart um einen unteren Längsrand 18 der Klammer 16 herumgeführt wird, dass sich zwei einander gegenüberliegende Büschelschenkel 19, 20 an zwei einander gegenüberliegende Längsseiten 21, 22 der Klammer 16 anlegen und die Klammer 16, die eine Klammerlänge l aufweist, welche größer ist als der Durchmesser D des Büschellochs 14 mit einer in **Fig. 3** eingezeichneten Einpresskraft E in das Büschelloch 14 eingeführt wird, wobei aufgrund der gegenüber dem Durchmesser D größeren Länge l der Klammer 16 ausgebildete Klammerüberstände 23, 24 in das das Büschelloch 14 begrenzende Kunststoffmaterial 15 des Trägers 12 eingepresst wird bis eine am unteren Längsrand 18 der Klammer 16 anliegende Büschelbasis 25 an einem Boden 26 des Büschellochs 14 anliegt.

Wie insbesondere **Fig. 8** verdeutlicht, wird aufgrund des Einpressvorgangs im Kunststoffmaterial 25 des Trägers 12 durch die Klammerüberstände 23, 24 entsprechend dem Weg, den die Klammerüberstände 23, 24 im Kunststoffmaterial des Trägers 12 zurücklegen, ein Einschnitt 28 ausgebildet, wobei der untere Längsrand 18 eine Schnittkante 27 ausbildet und durch die Klammerüberstande 23, 24 das Kunststoffmaterial verdrängt wird. Die plastische Verformbarkeit des Kunststoffmaterials führt im Bereich der Klammerüberstände 23, 24 zu einem Fließen des verdrängten Kunststoffmaterial mit einem Anschmiegen der durch den Einschnitt 28 ausgebildeten Schnittflanken 29 an die mit Strukturelementen 30 versehenen Längsseiten 21, 22 der Klammer 16.

Wie insbesondere aus einer Zusammenschau der **Fig. 5****,** **6** und **7** hervorgeht, sind die einander gegenüberliegenden Längsseiten 21, 22 derart mit Strukturelementen 30 versehen, dass insbesondere an Längsenden 37, 38 der Klammer 16, die bei dem unter Bezugnahme auf die **Fig. 3** und **4** beschriebenen Einpressvorgang die Klammerüberstände 23, 24 ausbilden eine Strukturelementmatrix 31 mit zwei in einer Matrixspalte 32 angeordneten Strukturelementen 30 und eine Strukturelementmatrix 39 mit drei in einer Matrixspalte 32 angeordneten Strukturelementen 30 ausgebildet ist. Bei der in **Fig. 5** dargestellten Ausführungsform der Klammer 16 sind die Strukturelemente 30 darüber hinaus über die gesamten Längsseiten 21, 22 verteilt angeordnet, wobei die Strukturelemente 30 in den Matrixspalten 32 und in Matrixreihen 33 gleichmäßig beabstandet sind. Darüber hinaus ist der Abstand a zwischen benachbarten Matrixspalten 32 so bemessen, dass ein in einer benachbarten Matrixspalte 32 angeordnetes Strukturelement 30 zumindest teilweise in einen durch den Abstand b der Strukturelemente innerhalb einer Matrixspalte 32 gebildeten Zwischenraum 34 hineinragt.

Wie insbesondere aus einer Zusammenschau der **Fig. 6** und **7** deutlich wird, weisen die Längsseiten der Klammer 16 jeweils eine ebene Grundfläche 50 auf, auf der die Strukturelemente 30 angeordnet sind, wobei jedes Strukturelement 30 sowohl eine Vertiefung 35 als auch eine Erhöhung 36 gegenüber der Grundfläche 34 aufweist. Im Fall des vorliegend dargestellten Ausführungsbeispiels ist darüber hinaus die Erhöhung 36 grabenartig von der Vertiefung 35 umgeben.

Wie **Fig. 8** zeigt, ergibt sich aufgrund des Fließverhaltens des Kunststoffmaterials im Zusammenwirken mit der im Bereich des Klammerüberstands 23 ausgebildeten Strukturelementmatrix 39 mit auf jeder Längsseite 21, 22 in einer Matrixspalte 32 angeordneten Strukturelementen 30 ein verzahnter Eingriff zwischen dem Klammerüberstand 23 und dem angrenzenden Kunststoffmaterial des Trägers 12, derart, dass das Kunststoffmaterial 25 in die Vertiefungen 35 der Strukturelemente 30 hineinragt und die Erhöhungen 36 der Strukturelemente 30 in das Kunststoffmaterial 25 des Trägers 12 hineinragen. Aufgrund dieses wechselseitigen Eingriffs zwischen dem Klammerüberstand 23 und dem Kunststoffmaterial des Trägers ergibt sich eine besonders haltbare Verbindung zwischen der Klammer 16 und dem Träger 12, die nur mit besonders hohen Auszugkräften getrennt werden kann.

Wie insbesondere aus der Fig. 7 ersichtlich, sind die Strukturelemente 30 mit einem Abstand s zu dem - wie vorstehend ausgeführt - eine Schneidkante 27 ausbildenden unteren Längsrand 18 angeordnet, sodass die Schneidkante 27 eine geringere Kantendicke t_{S} aufweist, als die durch den Überstand h der Erhöhungen 36 gegenüber der Grundfläche 34 bedingte größere Breite t_{K} der Klammer 16. Als Folge hiervon ergibt sich, dass zu Beginn des eingangs beschriebenen Einpressvorgangs vergleichsweise geringere Einpresskräfte aufgebracht werden müssen, als wenn die Strukturelemente ohne Abstand zum unteren Längsrand 18 angeordnet wären, sodass die Dicke der am unteren Längsrand 18 ausgebildeten Schneidkante 37 der Breite der Klammer 16 entsprechen würde.

In den **Fig. 10** und **11** ist in einer weiteren Ausführungsform eine Klammer 40 dargestellt, die mit in einer Matrixanordnung 41 angeordneten Strukturelemente 42 auf einander gegenüberliegenden Längsseiten 43, 44 versehen ist, wobei in weiterer Übereinstimmung mit der Klammer 16 zwischen den Strukturelementen 42 und Längsrändern 45, 46 ein Abstand s ausgebildet ist.

Die Strukturelemente 42 weisen eine Vertiefung 47 und eine Erhöhung 48 gegenüber einer Grundfläche 49 auf, wobei die Erhöhung 48 im vorliegenden Fall pyramidenförmig ausgebildet ist.

Sowohl die Strukturelemente 30 auf den Längsseiten 21, 22 des in Fig. 9 dargestellten Drahts 15, der zur Herstellung von Klammern 16 dient, als auch die Strukturelemente 42 auf den Längsseiten 43, 44 eines Drahts, der zur Herstellung von Klammern 40 dient, können in einem einfachen Walzverfahren hergestellt werden, bei dem ein mit einer glatten Oberfläche auf den Längsseiten versehener Draht durch einen zwischen zwei Prägewalzen ausgebildeten Walzspalt geführt wird.

## Patentansprüche

1. Bürste mit Borstenbüscheln und einem Träger (12) aus einem plastisch verformbaren Kunststoffmaterial zur Anordnung der Borstenbüschel (13), wobei der Träger (12) eine Mehrzahl von Büschellöchern (14) aufweist, die jeweils zur Aufnahme eines Borstenbüschels (13) dienen, wobei die Borstenbüschel (13) jeweils mittels einer Klammer (16, 40) in einem Büschelloch (14) befestigt sind, wobei die Klammern (16, 40) zur Ausbildung von an beiden Längsenden (37, 38) ausgebildeten Klammerüberständen (23, 24) eine Länge l aufweisen, die größer ist als der Durchmesser D des Büschellochs (14), und die Klammern (16, 40) auf zumindest einer im Wesentlichen parallel zu einer Büschellochachse angeordneten Längsseite (21, 22; 43, 44) zumindest im Bereich der Klammerüberstände (23, 24) mit diskontinuierlich ausgebildeten Strukturelementen (30, 42) versehen sind, wobei zur Befestigung der Borstenbüschel (13) die mit den Strukturelementen (30, 42) versehenen Klammerüberstände (23, 24) zur Einbettung in das Kunststoffmaterial des Trägers (12) eingepresst sind,
wobei
die Strukturelemente (30, 42) mit Abstand zu den Längsrändern (18, 46, 47) der Klammer (16, 40) angeordnet sind,
**dadurch gekennzeichnet,**
**dass** die Strukturelemente (30, 42) gegenüber einer Grundfläche (50, 49) der Längsseite (21, 22; 43, 44) sowohl eine Vertiefung (35, 47) als auch eine Erhöhung (36, 48) aufweisen, wobei die Vertiefung (35, 47) zumindest teilweise die Erhöhung (36, 48) umgibt.

2. Bürste nach Anspruch 1,
**dadurch gekennzeichnet,**
**dass** die Erhöhung (36, 48) grabenartig von der Vertiefung (35, 47) umgeben ist.

3. Bürste nach einem der vorangehenden Ansprüche,
**dadurch gekennzeichnet,**
**dass** die an der Klammer (16, 40) ausgebildeten Klammerüberstände (23, 24) jeweils eine Strukturelementmatrix (31, 39) mit zumindest zwei in einer Matrixspalte (32) angeordneten Strukturelementen (30, 42) aufweisen.

4. Bürste nach Anspruch 3,
**dadurch gekennzeichnet,**
**dass** die Strukturelemente (30) in Längsrichtung der Klammer (16) eine Länge aufweisen, die kleiner ist als die Länge der Klammerüberstände (23, 24).

5. Bürste nach Anspruch 3 oder 4,
**dadurch gekennzeichnet,**
**dass** der Abstand b zwischen zwei in der Matrixspalte (32) angeordneten Strukturelementen (30) derart bemessen ist, dass ein in einer benachbarten Matrixspalte (32) angeordnetes Strukturelement (30) zumindest teilweise in einen durch den Abstand b gebildeten Zwischenraum (34) hineinragt.

6. Bürste nach einem der vorangehenden Ansprüche,
**dadurch gekennzeichnet,**
**dass** die Längsseite (21, 22) der Klammer (16) im Bereich der Klammerüberstände (23, 24) zu mehr als 50 % von den Strukturelementen (30) überdeckt ist.

7. Bürste nach einem der vorangehenden Ansprüche,
**dadurch gekennzeichnet,**
**dass** die Strukturelemente (30, 42) übereinstimmend ausgebildet sind.

8. Draht (15) zur Ausbildung von Klammern (16) für eine Bürste nach einem oder mehreren der Ansprüche 1 bis 7, wobei der Draht (15) auf zumindest einer von zwei einander gegenüberliegenden Längsseiten (21, 22), die sich zwischen zwei Längsrändern (18) des Drahtes erstrecken, Strukturelemente (30) aufweist,
wobei
die Strukturelemente (30) diskontinuierlich ausgebildet und mit Abstand zu den Längsrändern (18) des
Drahts (15) angeordnet sind,
**dadurch gekennzeichnet,**
**dass** die Strukturelemente (30) sowohl eine Vertiefung (35) als auch eine Erhöhung (36) gegenüber einer Grundfläche (50) aufweisen, wobei die Vertiefung (35) zumindest teilweise die Erhöhung (36) umgibt.

9. Draht nach Anspruch 8,
**dadurch gekennzeichnet,**
**dass** die Erhöhung (36) grabenartig von der Vertiefung (35) umgeben ist.

10. Draht nach einem der Ansprüche 8 oder 9,
**dadurch gekennzeichnet,**
**dass** die Strukturelemente (30) in einer Strukturelementmatrix (31) angeordnet sind, wobei der Abstand b zwischen zwei in einer Matrixspalte (32) angeordneten Strukturelementen (30) derart bemessen ist, dass ein in einer benachbarten Matrixspalte (32) angeordnetes Strukturelement (30) zumindest teilweise in ein durch den Abstand b gebildeten Zwischenraum (34) hineinragt.

11. Draht nach einem der Ansprüche 8 bis 10,
**dadurch gekennzeichnet,**
**dass** die Strukturelemente (30) übereinstimmend ausgebildet sind.

12. Draht nach einem der Ansprüche 8 bis 11,
**dadurch gekennzeichnet,**
**dass** die Strukturelemente (30) über die gesamte Längsseite (21, 22) verteilt angeordnet sind.

13. Draht nach einem der Ansprüche 10 bis 12,
**dadurch gekennzeichnet,**
**dass** die Strukturelemente (30) in Matrixspalten (32) und Matrixreihen (33) der Strukturelementmatrix (31) gleichmäßig beabstandet angeordnet sind.

14. Draht nach einem der Ansprüche 8 bis 13,
**dadurch gekennzeichnet,**
**dass** die Längsseite (21, 22) des Drahts (15) zu mehr als 50 % von den Strukturelementen (30) überdeckt ist.

## Claims

1. A brush comprising bristle clusters and a support (12) made of a plastically deformable plastic material for disposing the bristle clusters (13) thereon, the support (12) having a plurality of cluster holes (14) each serving to accommodate one bristle cluster (13), the bristle clusters (13) each being fixed in a cluster hole (14) by means of a clip (16, 40), the clips (16, 40) having a length l greater than the diameter D of the cluster hole (14) so as to form clip projections (23, 24) formed on both longitudinal ends (37, 38), and the clips (16, 40) being provided with discontinuous structural elements (30, 42) at least in the area of the clip projections (23, 24) on at least one longitudinal side (21, 22; 43, 44) disposed essentially parallel to a cluster hole axis, the clip projections (23, 24) provided with the structural elements (30, 42) being pressed into and thereby embedded in the plastic material of the support (12) so as to fix the bristle clusters (13), the structural elements (30, 42) being disposed at a distance to the longitudinal edges (18, 46, 47) of the clip (16, 40),
**characterized in that**
the structural elements (30, 42) have both a valley (35, 47) and a peak (36, 48) relative to a base surface (50, 49) of the longitudinal side (21, 22; 43, 44), the valley (35, 47) at least partially surrounding the peak (36, 48).

2. The brush according to claim 1,
**characterized in that**
the peak (36, 48) is surrounded by the valley (35, 47) in the manner of a moat.

3. The brush according to any one of the preceding claims, **characterized in that**
the clip projections (23, 24) formed on the clip (16, 40) each have a structural element matrix (31, 39) comprising at least two structural elements (30, 42) disposed in a matrix column (32).

4. The brush according to claim 3,
**characterized in that**
the structural elements (30) have a length in the longitudinal direction of the clip (16) which is less than the length of the clip projections (23, 24).

5. The brush according to claim 3 or 4,
**characterized in that**
distance b between two structural elements (30) disposed in the matrix column (32) is dimensioned in such a manner that a structural element (30) disposed in an adjacent matrix column (32) protrudes at least partially into a space (34) formed by distance b.

6. The brush according to any one of the preceding claims, **characterized in that**
more than 50 % of the longitudinal side (21, 22) of the clip (16) is covered by the structural elements (30) in the area of the clip projections (23, 24).

7. The brush according to any one of the preceding claims, **characterized in that**
the structural elements (30, 42) are designed alike.

8. A wire (15) for forming clips (16) for a brush according to any one or more than one of claims 1 to 7, the wire (15) having structural elements (30) on at least one of two opposite longitudinal sides (21, 22) which extend between two longitudinal edges (18) of the wire, the structural elements (30) being discontinuous and disposed at a distance to the longitudinal edges (18) of the wire (15),
**characterized in that**
the structural elements (30) have both a valley (35) and a peak (36) relative to a base surface (50), the valley (35) at least partially surrounding the peak (36).

9. The wire according to claim 8,
**characterized in that**
the peak (36) is surrounded by the valley (35) in the manner of a moat.

10. The wire according to any one of claims 8 or 9,
**characterized in that**
the structural elements (30) are disposed in a structural element matrix (31), distance b between two structural elements (30) disposed in a matrix column (32) being dimensioned in such a manner that a structural element (30) disposed in an adjacent matrix column (32) protrudes at least partially into a space (34) formed by distance b.

11. The wire according to any one of claims 8 to 10,
**characterized in that**
the structural elements (30) are designed alike.

12. The wire according to any one of claims 8 to 11,
**characterized in that**
the structural elements (30) are distributed across the entire longitudinal side (21, 22).

13. The wire according to any one of claims 10 to 12,
**characterized in that**
the structural elements (30) are disposed at regular intervals in matrix columns (32) and matrix rows (33) of the structural element matrix (31).

14. The wire according to any one of claims 8 to 13,
**characterized in that**
more than 50 % of the longitudinal side (21, 22) of the wire (15) is covered by the structural elements (30).

## Revendications

1. Brosse comprenant des touffes de poils et un support (12) en matériau plastique déformable plastiquement pour l'agencement des touffes de poils (13), le support (12) ayant une pluralité de trous de touffe (14) servant chacun à loger une touffe de poils (13), les touffes de poils (13) étant fixées chacune dans un trou de touffe (14) au moyen d'un clip (16, 40), les clips (16, 40) ayant une longueur l supérieure au diamètre D du trou de touffe (14) de sorte à former des saillies de clip (23, 24) formées aux deux extrémités longitudinales (37, 38), et les clips (16, 40) étant munis d'éléments structurels (30, 42) discontinus au moins dans la région des saillies de clip (23, 24) sur au moins un côté longitudinal (21, 22 ; 43, 44) disposé essentiellement parallèle à un axe de trou de touffe, les saillies de clip (23, 24) munies des éléments structurels (30, 42) étant poussées dans le matériau plastique du support (12) afin d'être encastrées de sorte à fixer les touffes de poils (13), les éléments structurels (30, 42) étant disposés à une distance des bords longitudinaux (18, 46, 47) du clip (16, 40), **caractérisée en ce que**
les éléments structurels (30, 42) ont un creux (35, 47) ainsi qu'un sommet (36, 48) par rapport à une surface de base (50, 49) du côté longitudinal (21, 22 ; 43, 44), le creux (35, 47) entourant au moins partiellement le sommet (36, 48).

2. Brosse selon la revendication 1,
**caractérisée en ce que**
le sommet (36, 48) est entouré par le creux (35, 47) à la façon d'un fossé.

3. Brosse selon l'une quelconque des revendications précédentes, **caractérisée en ce que**
les saillies de clip (23, 24) formées sur le clip (16, 40) ont chacune une matrice d'éléments structurels (31, 39) comprenant au moins deux éléments structurels (30, 42) disposés dans une colonne de matrice (32).

4. Brosse selon la revendication 3,
**caractérisée en ce que**
les éléments structurels (30) ont une longueur dans la direction longitudinal direction du clip (16) qui est inférieure à la longueur des saillies de clip (23, 24).

5. Brosse selon la revendication 3 ou 4,
**caractérisée en ce que**
la distance b entre deux éléments structurels (30) disposés dans la colonne de matrice (32) est dimensionnée de telle manière qu'un élément structurel (30) disposé dans une colonne de matrice (32) adjacente fait saillie au moins partiellement dans un espace (34) formé par la distance b.

6. Brosse selon l'une quelconque des revendications précédentes, **caractérisée en ce que**
plus de 50 % du côté longitudinal (21, 22) du clip (16) est recouvert des éléments structurels (30) dans la région des saillies de clip (23, 24).

7. Brosse selon l'une quelconque des revendications précédentes, **caractérisée en ce que**
les éléments structurels (30, 42) sont identiques.

8. Fil (15) pour former des clips (16) pour une brosse selon l'une quelconque ou plusieurs des revendications 1 à 7, le fil (15) ayant des éléments structurels (30) sur au moins un de deux côtés longitudinaux (21, 22) opposés qui s'étendent entre deux bords longitudinaux (18) du fil, les éléments structurels (30) étant discontinus et disposés à une distance des bords longitudinaux (18) du fil (15), **caractérisé en ce que**
les éléments structurels (30) ont un creux (35) ainsi qu'un sommet (36) par rapport à une surface de base (50), le creux (35) entourant au moins partiellement le sommet (36).

9. Fil selon la revendication 8,
**caractérisé en ce que**
le sommet (36) est entouré par le creux (35, 47) à la façon d'un fossé.

10. Fil selon l'une quelconque des revendications 8 ou 9,
**caractérisé en ce que**
les éléments structurels (30) sont disposés dans une matrice d'éléments structurels (31), la distance b entre deux éléments structurels (30) disposés dans une colonne de matrice (32) étant dimensionnée de telle manière qu'un élément structurel (30) disposé dans une colonne de matrice (32) adjacente fait saillie au moins partiellement dans un espace (34) formé par la distance b.

11. Fil selon l'une quelconque des revendications 8 à 10,
**caractérisé en ce que**
les éléments structurels (30) sont identiques.

12. Fil selon l'une quelconque des revendications 8 à 11,
**caractérisé en ce que**
les éléments structurels (30) sont distribués sur le côté longitudinal (21, 22) entier.

13. Fil selon l'une quelconque des revendications 10 à 12,
**caractérisé en ce que**
les éléments structurels (30) sont disposés à intervalles réguliers dans des colonnes de matrice (32) et des lignes de matrice (33) de la matrice d'éléments structurels (31).

14. Fil selon l'une quelconque des revendications 8 à 13,
**caractérisé en ce que**
plus de 50 % du côté longitudinal (21, 22) du fil (15) est recouvert des éléments structurels (30).
